# EUROPÄISCHE PATENTSCHRIFT

(11) **EP 4 278 931 B1**
(45) Veröffentlichungstag und Bekanntmachung des Hinweises auf die Patenterteilung: **26.02.2025**
(21) Anmeldenummer: 23173756.0
(22) Anmeldetag: 16.05.2023
(51) Int. Cl.: A47C 27/06, A47C 23/06

(54) **TASCHENFEDERKERN-MATRATZE UND LATTENROST**
POCKETED SPRING MATTRESS AND SLATTED FRAME
MATELAS À RESSORTS ENSACHÉS ET SOMMIER À LATTES

(30) Priorität: 16.05.2022 DE 102022204809; 16.05.2022 DE 102022204810
(43) Veröffentlichungstag der Anmeldung: 22.11.2023
(73) Patentinhaber: die schlafzimmerei GmbH, 30519 Hannover (DE)
(72) Erfinder: Huegel, Heiko, Hannover (DE)
(74) Vertreter: Taruttis, Stefan Georg

(56) Entgegenhaltungen:
- EP-A1- 1 352 597
- NZ-A- 330 983
- US-A1- 2006 185 084

## Beschreibung

Die vorliegende Erfindung betrifft eine Taschenfederkern-Matratze, bevorzugt in Kombination mit einem Lattenrost, der als Tragvorrichtung für eine Matratze Verwendung findet. Die Matratze zeichnet sich dadurch aus, dass ihre Federhärte, insbesondere im Auflagebereich der Schulter, auf einfache Weise angepasst werden kann. Die Matratze weist einen Federkorb und zumindest eine Auflage auf, die einzeln oder zusammen austauschbar sind, um den Härtegrad der Matratze einzustellen. Der Lattenrost zeichnet sich dadurch aus, dass er variabel in eine Vielzahl von Höhen und Federeigenschaften der Latten einstellbar ist. Die Erfindung betrifft weiter ein Matratzensystem mit mehreren Federkörben und Auflagen, aus dem eine Kombination aus einem Federkorb und zumindest einer Auflage ausgewählt werden kann, um eine an die Bedürfnisse des Benutzers angepasste Matratze herzustellen.

Der Lattenrost hat den Vorteil, dass die Latten in einem menschlichen Körper zugeordneten Bereichen angeordnet sind und dabei Latten nur innerhalb des Lattenrosts umzustecken sind, um Höhen und Federeigenschaften einzustellen.

Generell hat der Lattenrost zwei endständige Rahmenabschnitte, die bevorzugt dieselbe Länge aufweisen, die einander gegenüberliegend an einem mittigen Rahmenabschnitt schwenkbar angelenkt sind oder die starr miteinander verbunden sind. Optional kann jeder der endständigen Rahmenabschnitte unabhängig vom anderen am mittigen Rahmenabschnitt verschwenkt werden, z.B. in eine mit dem mittigen Rahmenabschnitt gemeinsame Ebene oder über die Ebene hinaus, in der der mittige Rahmenabschnitt liegt, z.B. um nur einen oder beide der endständigen Rahmenabschnitte zu verschwenken, z.B. um einen oder beide der endständigen Rahmenabschnitte für den Oberkörper bzw. die Beine höher zu schwenken und weiter optional in einer Schwenkstellung zu festzulegen. In Ausführungsformen, in denen die endständigen Rahmenabschnitte starr mit dem mittigen Rahmenabschnitt verbunden sind, kann der mittige Rahmenabschnitt ein Schwenkgelenk aufweisen, um das die endständige Rahmenabschnitte aufeinander zu schwenkbar sind, z.B. um die endständigen Rahmenabschnitte gegeneinander anzuordnen, insbesondere zur Anordnung des zusammengeklappten Lattenrosts in einer Verpackung. Generell bevorzugt ist jedes Schwenkgelenk, mit dem ein endständiger Rahmenabschnitt angelenkt ist, mit seiner Schwenkachse auf der Seite der Längsseiten angeordnet, die den Latten gegenüberliegt. Die Längsseiten und deren endständige Rahmenabschnitte können aus Holzbalken, z.B. mit rechteckigem Querschnitt, oder Metallhohlprofilen gebildet sein, die jeweils im Bereich eines Schwenkgelenks unterteilt sind. Dabei können die Längsseiten dadurch unterteilt sein, dass sie senkrecht zu ihrer Länge angeordnete Stirnflächen aufweisen, oder V-förmig angeordnete Stirnflächen, mit dem Schwenkgelenk im Bereich des geringsten Abstands zwischen den Stirnflächen. Bevorzugt liegt eine Taschenfederkernmatratze auf dem Lattenrost auf.

Weiter betrifft die Erfindung ein Verfahren zum Transport einer erfindungsgemäßen Taschenfederkern-Matratze, die in einer luftdichten Hülle angeordnet wird, mit dem Schritt des Evakuierens der Hülle, Aufrollen der Hülle mit der darin angeordneten Taschenfederkern-Matratze und Verpacken dieser aufgerollten Hülle in einem Karton und Transportieren des Kartons. Bevorzugt werden die endständigen Rahmenabschnitte eines erfindungsgemäßen Lattenrosts entlang eines oder zweier Schwenkgelenke aufeinander zu verschwenkt, anschließendes Verpacken des Lattenrosts mit gegeneinander verschwenkten endständigen Rahmenabschnitten in einem separaten Karton, und Transportieren.

Aus der DE 298 09 859 U1 sind modulare Matratzensysteme bekannt, die einen ein- oder mehrteiligen Matratzenkern enthalten, der mit einer Auflage und/oder einer Platte verbunden werden kann. Weiterhin sind z.B. aus der DE 297 10 758 U1 Matratzen bekannt, die in Zonen unterschiedlicher Härte unterteilt sind. Die Anordnung der Zonen ist dabei üblicherweise symmetrisch bzw. synchron ausgeführt.

Die NZ 330983 A beschreibt eine Matratze, die vier Härtebereiche aufweist, jeweils mit genau einem Schulterbereich und bildet die Härte der Matratzenbereiche durch die Kombination aus aufgeschäumtem Polyurethan oder aufgeschäumtem Latex mit zylindrischen Ausnehmungen, in denen Spiralfedern angeordnet sind.

Die EP 1 352 597 A1 zeigt eine Federkernmatratze, die einen entfernbaren Einsatz aufweist. Die US 2006/0185084 A1 zeigt eine Matratze mit einem Tragrahmen.

Die vorgenannten Ausführungen von Matratzen haben den Nachteil, dass nach dem Kauf ein individuelles Anpassen an die Bedürfnisse des Benutzers nicht bzw. nicht auf einfache Weise (z.B. nur durch Umtausch der Matratze) möglich ist.

Die DE 10 2015 101 432 B4 beschreibt einen Lattenrost zur Auflage einer Matratze, der an einem Rahmen bogenförmige Federleisten aufweist und Federleisten, die einen ebenen, mittig angeordneten Brückenbereich zwischen endständigen gekröpften Abschnitten haben, so dass der Brückenbereich beim Wenden dieser Leisten höher oder tiefer angeordnet wird.

Die vorgenannten Ausführungen von Matratzen haben den Nachteil, dass nach dem Kauf ein individuelles Anpassen an die Bedürfnisse des Benutzers nicht bzw. nicht auf einfache Weise (z.B. nur durch Umtausch der Matratze) möglich ist.

Es hat sich gezeigt, dass übliche Lattenroste nur eine begrenzte Anpassung durch Variation der Federwirkung und/oder Höhe von Latten zulassen, die von einem Ende des Lattenrosts einen Kopfbereich, einen Schulterbereich, einen angrenzenden Lendenbereich, einen daran angrenzenden Beckenbereich, einem Beinbereich und einem Fußbereich aufweisen.

Der Erfindung stellt sich die Aufgabe, eine alternative Matratze bereitzustellen, die auf einfache Weise an die Bedürfnisse des Benutzers anpassbar ist. Insbesondere soll die Matratze zumindest abschnittsweise in ihrer Federhärte anpassbar sein, z.B. im Bereich des Aufliegens der Schulter, bevorzugt eine einfache Variation des Härtegrads insbesondere des Schulterbereichs ermöglichen. Bevorzugt wird die Matratze in Kombination mit einem Lattenrost bereitgestellt, der eine Vielzahl von Einstellungen der Latten in Bezug auf die Höhe gegenüber dem Rahmen und deren Federwirkung zulässt, um den Lattenrost an einen Körper anzupassen, wobei der Lattenrost eine generelle Anpassung, insbesondere für den Lendenbereich vorgibt.

Die Erfindung löst diese Aufgabe mit den Merkmalen der Ansprüche und stellt insbesondere eine Taschenfederkern-Matratze bereit, die mit ihrer Oberseite abgewandt auf dem Lattenrost angeordnet ist. Die Matratze zeichnet sich dadurch aus, dass ihre Federhärte, insbesondere im Auflagebereich der Schulter, auf einfache Weise angepasst werden kann. Die Matratze weist einen einteiligen Federkorb und zumindest eine Auflage auf, die einzeln oder zusammen austauschbar sind, um den Härtegrad der Matratze einzustellen. Die Erfindung betrifft weiter den Lattenrost in Kombination mit einem Matratzensystem mit mehreren, jeweils einteiligen Federkörben und Auflagen, aus dem eine Kombination aus einem der Federkörbe und zumindest einer Auflage ausgewählt werden kann, um eine an die Bedürfnisse des Benutzers angepasste Matratze, optional in Kombination mit einem Lattenrost, herzustellen. Bevorzugt betrifft die Erfindung auch ein Verfahren zur Anpassung eines Lattenrosts einer Taschenfederkern-Matratze an einen menschlichen Körper, wobei der Lattenrost in der Ebene, in der sich sein Rahmen erstreckt, um 180° gedreht wird und/oder dass die Latten (11) des einen Schulterbereichs gegen die Latten des anderen Schulterbereichs getauscht werden und/oder dass die Träger des einen Schulterbereichs gegen die Träger des anderen Schulterbereichs getauscht werden. Weiter betrifft die Erfindung ein Verfahren zur Herstellung eines Lattenrosts in Kombination mit einer Taschenfederkern-Matratze, bei dem die Taschenfederkern-Matratze aus einem Matratzensystem zusammengestellt wird, das zumindest zwei Federkörbe und zumindest drei erste Auflagen enthält, wobei ein erster der zumindest zwei Federkörbe einen ersten Schulterbereich mit einer ersten Federhärte und einen zweiten Schulterbereich mit einer zweiten Federhärte aufweist, und ein zweiter der zumindest zwei Federkörbe einen ersten Schulterbereich mit einer dritten Federhärte und einen zweiten Schulterbereich mit einer vierten Federhärte aufweist, und wobei die zumindest drei ersten Auflagen jeweils unterschiedliche Härtegrade aufweisen. Weiter kann das Verfahren vorsehen, dass der Federkorb gemeinsam mit der ersten und/oder der zweiten Auflage in einen gemeinsamen Bezug eingehüllt wird, oder alternativ, dass nur der Federkorb in einen Bezug eingehüllt wird und nur eine erste Auflage auf eine Seite des Bezugs aufgebracht wird.

Die Taschenfederkernmatratze weist
einen einteiligen Federkorb mit einem ersten Ende und einem gegenüberliegenden zweiten Ende, wobei der Abstand zwischen dem ersten Ende und dem zweiten Ende des Federkorbs die Länge des Federkorbs bzw. die Länge der Matratze ist,
einer ersten Seite und einer gegenüberliegenden zweiten Seite, die jeweils das erste Ende mit dem zweiten Ende verbinden, wobei der Abstand zwischen der ersten Seite und der zweiten Seite die Breite des Federkorbs bzw. die Breite der Matratze ist,
einer Oberseite und einer gegenüberliegenden Unterseite, wobei der Abstand zwischen

Oberseite und Unterseite die Höhe des Federkorbs ist und die Federn Spiralfedern sind, die mit ihrer Federachse parallel zu Höhe des Federkorbs angeordnet sind, wobei die Oberseite als Auflagefläche eingerichtet ist und die Unterseite bei Anordnung der Matratze auf einem Lattenrost diesem zugewandt ist,
wobei der Federkorb in parallel zu seiner Breite angeordnete Zonen unterteilt ist,
wobei der Federkorb einen ersten Schulterbereich einer ersten Federhärte und einen zweiten Schulterbereich einer zweiten Federhärte aufweist, wobei die erste Federhärte von der zweiten Federhärte verschieden ist,
eine erste Auflage, die an die Oberseite des Federkorbs anschließt und vorzugsweise mit diesem verbindbar ist,
optional eine zweite Auflage, die an die Unterseite des Federkorbs anschließt und vorzugsweise mit diesem verbindbar ist,
einen Bezug, in dem der Federkorb, die erste Auflage und/oder optional die zweite Auflage enthalten sind,
bevorzugt einen Bandstahl, der zwischen einer am Umfang des Federkorbs angrenzend angeordneten Reihe von Federn und einer an diese angrenzenden Reihe von Federn angeordnet ist,
auf oder besteht daraus.

Bevorzugt weist die Matratze nur auf ihrer Oberseite eine Auflage auf und besteht aus einem Federkorb, der in einem Bezug eingehüllt ist und einer Auflage, die innerhalb, bevorzugt außerhalb des Bezugs auf der Oberseite der Matratze angeordnet ist.

Der Federkorb ist generell einteilig ausgebildet, sodass die einzelnen Zonen nicht separat aus dem Federkorb entnehmbar sind. Bei Anordnung der Matratze auf einem Lattenrost ist der Federkorb generell mit seiner Unterseite in Richtung auf das Lattenrost angeordnet und mit seiner Oberseite von dem Lattenrost abgewandt, wobei bevorzugt nur auf der Oberseite, innerhalb eines den Federkorb einhüllenden Bezugs oder auf der Außenseite eines den Federkorb einhüllenden Bezugs nur eine Auflage angeordnet ist. Insbesondere ist die Matratze nicht wendbar, d.h. nicht zum Rotieren um eine Rotationsachse parallel zur Länge und/oder Breite des Federkorbs und Aufliegen mit der Oberseite, an der die erste Auflage angeordnet ist, angrenzend an einen Lattenrost geeignet.

Generell sind in dem Federkorb Taschenfedern angeordnet, die mit ihrer Federachse parallel zu einer parallel zur Höhe der Matratze angeordneten Rotationsachse der Matratze ausgerichtet sind. Entsprechend sind die Taschenfedern mit ihrer Federachse senkrecht zur Oberseite und Unterseite der Matratze angeordnet. Der Härtegrad des Federkorbs bzw. der Zonen des Federkorbs ergibt sich generell durch die Federstärke der darin angeordneten Taschenfedern, wobei ein geringerer Härtegrad durch eine geringere Federstärke erzeugt wird und ein höherer Härtegrad durch eine höhere Federstärke erzeugt wird.

Der Federkorb weist 7 Zonen auf, ausgehend von seinem ersten Ende einen ersten Kopfbereich, einen ersten Schulterbereich, einen ersten Lendenbereich, einen Beckenbereich, einen zweiten Lendenbereich, einen zweiten Schulterbereich und einen zweiten Kopfbereich.

Parallel zur Höhe des Federkorbs bzw. senkrecht zur Oberseite ist die Rotationsachse der Matratze ausgebildet. Generell kann die Matratze durch Drehung um die Rotationsachse um 180° aus einer ersten Position in eine zweite Position überführt werden, wobei bevorzugt in der zweiten Position der zweite Schulterbereich exakt in dem Bereich angeordnet ist, in dem der erste Schulterbereich in der ersten Position angeordnet ist und umgekehrt, sodass der zweite Schulterbereich an die Stelle des ersten Schulterbereichs tritt und umgekehrt. Dazu ist bevorzugt der Abstand zwischen dem ersten Ende und dem ersten Schulterbereich genau so groß wie der Abstand zwischen dem zweiten Schulterbereich und dem zweiten Ende, und haben der erste und zweite Schulterbereich jeweils die gleichen Abmessungen.

Es hat sich gezeigt, dass das Liegegefühl auf einer Matratze hauptsächlich durch den Härtegrad der Matratze im Auflagebereich der Schulter bestimmt wird, wobei der Härtegrad im Bereich der Beine vernachlässigt werden kann. In der ersten Position der Matratze liegt deren Benutzer mit seiner Schulter im ersten Schulterbereich der Matratze auf, und mit den Beinen im zweiten Schulterbereich der Matratze. Durch Drehung um die Rotationsachse um 180° wird die Matratze in die zweite Position überführt, in der der Benutzer mit seiner Schulter im zweiten Schulterbereich der Matratze aufliegt, und mit den Beinen im ersten Schulterbereich der Matratze.

Erfindungsgemäß weist der erste Kopfbereich denselben Härtegrad auf wie der zweite Kopfbereich. Weiter weist der erste Lendenbereich denselben Härtegrad auf wie der zweite Lendenbereich. Davon abweichend weist jedoch der erste Schulterbereich erfindungsgemäß einen Härtegrad auf, der höher oder niedriger ist als der zweite Schulterbereich, z.B. höher bzw. niedriger um zumindest 10 % oder um zumindest 20%, z.B. jeweils bis zu 30% oder bis zu 25%, gemessen als durchschnittliche Federstärke der darin jeweils enthaltenen Federn. Erfindungsgemäß wird ein niedrigerer Härtegrad dadurch gebildet, dass die Federn einen geringeren Durchmesser aufweisen, aus Federdraht derselben Dicke und Härte bestehen, wie Federn eines Bereichs mit höherem Härtegrad. Alle Federn sind Spiralfedern, deren Federachsen parallel zur Höhe bzw. senkrecht zur Oberseite des Federkorbs angeordnet sind. Generell bevorzugt sind alle Federn, insbesondere jeweils benachbarte Federn, mit ihren Federachsen in den Schnittpunkten entlang derselben, parallel zur Länge und zur Breite des Federkorbs verlaufenden Linien angeordnet, so dass die Federn geringeren Durchmessers in der Breite des Federkorbs in größerem Abstand voneinander angeordnet sind. Weiter bevorzugt sind alle Federn, insbesondere jeweils benachbarte Federn, mit ihren Federachsen entlang derselben, jeweils parallel zur Länge des Federkorbs verlaufenden Linien angeordnet, wobei weiter bevorzugt die Federn mit ihren Taschen entlang ihres Umfangs aneinander angrenzend und/oder in Kontakt miteinander angeordnet sind. Dabei können die Bereiche der Taschen, die in Kontakt miteinander angeordnet sind, miteinander verbunden sein, z.B. verklebt sein, oder unverbunden nur lose einander kontaktieren. Generell sind jeweils benachbarte Federn mit ihren Federachsen in Schnittpunkten jeweils derselben Linien bzw. genau eines Rasters aus Linien angeordnet, die parallel zur Länge und Breite des Federkorbs verlaufen, wobei alle Federn ohne Versatz zu benachbarten Federn angeordnet sind, bzw. keine Federn mit Versatz zu benachbarten Federn angeordnet sind.

Durch jeweils gleiche Härtegrade des ersten und zweiten Kopfbereichs, bzw. des ersten und zweiten Lendenbereichs, hat die Matratze den Vorteil, dass durch Drehen um die Rotationsachse allein der Härtegrad des Schulterbereichs variiert werden kann und die übrigen Zonen der Matratze, insbesondere im Lendenbereich und Beckenbereich, in der zweiten Position im Wesentlichen denselben Härtegrad aufweisen wie in der ersten Position.

Erfindungsgemäß weist der Federkorb einen umlaufenden Bandstahl auf, der zwischen einer am Umfang des Federkorbs angrenzend angeordneten Reihe von Taschenfedern und einer an diese angrenzenden Reihe von Taschenfedern angeordnet ist, so dass der Bandstahl parallel zum Umfang des Federkorbs verläuft und um genau die außenliegende Reihe von Taschenfedern vom Umfang des Federkorbs beabstandet ist. Der Bandstahl weist einen rechteckigen Querschnitt auf, wobei bevorzugt dessen Breitseite parallel zur Oberseite angeordnet, und weiter bevorzugt der Bandstahl angrenzend an die Oberseite oder in der Ebene der Oberseite angeordnet ist. Der Bandstahl hat z.B. eine Breitseite von 5 bis 20 mm, bevorzugt 10-15 mm, und eine Dicke von 1 bis 4 mm, bevorzugt 2-3 mm. Generell bevorzugt besteht der Bandstahl aus Federstahl. Ein solchermaßen angeordneter Bandstahl erlaubt das Aufrollen des Federkorbs um eine parallel zur Oberseite liegende Achse parallel zur Breite bzw. senkrecht zur Länge des Federkorbs, z.B. zur Anordnung des aufgerollten Federkorbs in einem Karton. Zusätzlich verleiht der Bandstahl dem Federkorb eine ausreichende Stabilität, z.B. gegen ein Verschieben der Oberseite gegen die Unterseite des Federkorbs, wobei optional der Federkorb nur von einem Bezug eingehüllt ist, der aus einer einfachen Lage Stoff bestehen kann. Überdies bildet der Bandstahl eine ausreichende Festigkeit des Federkorbs in dessen Randbereich, z.B. um ein übermäßiges Einsinken einer auf dem Rand sitzenden Person zu vermeiden.

Die erste Auflage, auch als Topper bezeichnet, weist bevorzugt aufgeschäumten Naturlatex oder aufgeschäumten 100% Naturlatex auf, optional in einer Hülle, oder besteht daraus. Vorzugsweise ist die erste Auflage eingerichtet, vollflächig auf der Oberseite des Federkorbs aufzuliegen, und weist dazu die gleiche Länge und Breite auf wie der Federkorb.

Die erste Auflage weist einen Härtegrad auf, der vorzugsweise über ihren gesamten Querschnitt konstant ist. Dabei ist die erste Auflage bevorzugt eingerichtet, dass ihr Härtegrad einer ist, der in Kombination mit dem Federkorb und optional weiteren Auflagen eine Gesamthärte der Matratze von H1, H2, H3, H4 oder H5 ergibt.

Die optionale zweite Auflage kann Schaumstoff aufweisen oder daraus bestehen, und/oder eine elastische Wand aufweisen oder daraus bestehen. Vorzugsweise ist die zweite Auflage eingerichtet, dass der Federkorb vollflächig auf ihr aufliegt, und weist dazu die gleiche Länge und Breite auf wie der Federkorb.

Generell bevorzugt ist die Matratze einschließlich Federkorb, Bezug und der einen Auflage bzw. erster Auflage und optional zusätzlich zweiter Auflage, frei von Klebstoff.

Generell ist der Federkorb in einen Bezug eingehüllt, optional zusammen mit der ersten und/oder zweiten Auflage oder alternativ einzeln bzw. getrennt von der ersten und/oder zweiten Auflage. Dabei liegt der Bezug bei Anordnung der Matratze auf einem Lattenrost auf, vorzugsweise direkt auf dem Lattenrost.

Der Federkorb, bevorzugt der Bezug, ist generell bevorzugt eingerichtet, mit der ersten und/oder zweiten Auflage verbunden zu werden, z.B. durch Klett- oder Reißverschlüsse, deren Verschlusshälften jeweils auf einander zugewandten Seiten des Federkorbs bzw. des Bezugs und der ersten bzw. zweiten Auflage passend angeordnet sind. Optional ist der Federkorb in der Matratze nur dadurch mit der ersten und/oder zweiten Auflage verbunden, dass Federkorb, erste Auflage und optional zweite Auflage in einem gemeinsamen Bezug enthalten sind, insbesondere nicht verklebt sind. Bevorzugt besteht die Matratze aus einem Federkorb, der in einem Bezug eingehüllt ist, auf dessen einer Seite, die die Oberseite bildet, eine Auflage angeordnet und mit dem Bezug verbunden ist, und ist insbesondere frei von Klebstoff. Dabei kann die Auflage, die hier generell auch als erste Auflage bezeichnet ist, nur mittels eines Klettverschlusses und/oder eines Reißverschlusses mit dem Bezug verbunden sein.

Das Matratzensystem weist zumindest 2 Federkörbe und zumindest 3 erste Auflagen auf, und weiterhin optional zumindest 2 zweite Auflagen. Dabei weist generell ein erster der zumindest 2 Federkörbe einen ersten Schulterbereich mit einer ersten Federhärte und einen zweiten Schulterbereich mit einer zweiten Federhärte auf, und ein zweiter der zumindest 2 Federkörbe weist einen ersten Schulterbereich mit einer dritten Federhärte und einen zweiten Schulterbereich mit einer vierten Federhärte auf, wobei sich die erste, zweite, dritte und vierte Federhärte bevorzugt um jeweils zumindest 10 % oder zumindest 20 % unterscheiden. Weiter weisen die zumindest 3 ersten Auflagen jeweils unterschiedliche Härtegrade auf. Bevorzugt weisen die zumindest 3 Auflagen alle dieselbe Höhe auf. Optional weisen die zumindest 2 zweiten Auflagen jeweils unterschiedliche Härtegrade, unterschiedliche Dicken auf oder bestehen aus einer Füllung aus unterschiedlichen Materialien, z.B. einer aus Schaumstoff, einer aus tierischer Wolle, einer aus Baumwolle, einer aus Kunstfasern, jeweils in einer Hülle, die z.B. aus Baumwollgewebe besteht.

Bevorzugt weisen erste Auflagen, die unterschiedliche Härtegrade aufweisen und/oder aus einer Hülle mit einer Füllung aus unterschiedlichen Materialien bestehen, alle dieselbe Höhe bzw. Dicke auf.

Zur Herstellung einer Matratze aus dem Matratzensystem wird vorzugsweise genau 1 Federkorb, genau 1 erste Auflage, optional genau 1 zweite Auflage aus dem Matratzensystem ausgewählt und der Federkorb, optional gemeinsam mit der ersten und/oder der zweiten Auflage, in genau einen gemeinsamen Bezug eingehüllt, oder genau eine Auflage, auch als erste Auflage bezeichnet, wird auf der Oberseite des Bezugs, der nur den Federkorb einhüllt, angeordnet.

Es hat sich gezeigt, dass ein optimales Liegegefühl auf einer Matratze durch ein Zusammenspiel der Gesamthärte der Matratze erzeugt werden kann. Dabei wird für das Körpergewicht und die Körpergröße des Benutzers ein Matratzenkorb mit Federhärten ausgewählt, der im ersten Schulterbereich eine passende Federhärte aufweist und im zweiten Schulterbereich eine um einen Härtegrad weichere oder härtere Federhärte aufweist. Durch die Kombination von zwei Schulterbereichen, deren Federhärten um genau einen Härtegrad abweichen, kann der Härtegrad durch einfaches Drehen um die Rotationsachse um einen Härtegrad variiert bzw. um einen Härtegrad geändert eingestellt werden. Erfindungsgemäß kann durch Auswahl einer ersten Auflage und eines Federkorbs, optional einer zweiten Auflage, aus dem Matratzensystem eine Matratze hergestellt werden, die ein optimales Liegegefühl erzeugt und eine Variation des Härtegrads im Schulterbereich enthält. Dabei hat die Matratze den Vorteil, dass zur Variation des Härtegrads im Schulterbereich die Federn des Federkorbs unverändert bleiben und z.B. nicht segmentweise ausgetauscht werden müssen.

Die Matratze wird mit ihrem Beckenbereich passend zum Beckenbereich des Lattenrosts angeordnet, so dass auch die Schulterbereiche der Matratze passend zu den Schulterbereichen des Lattenrosts angeordnet sind und die Lendenbereiche der Matratze passend zu den Lendenbereichen des Lattenrosts.

Die Erfindung betrifft weiter einen Lattenrost in Kombination mit der Taschenfederkern-Matratze, mit parallel zueinander beabstandet angeordneten Latten zur Anordnung unter einer Matratze, der
- einen rechteckigen Rahmen mit Längsseiten und endständigen Schmalseiten,
- wobei der Rahmen einen mittigen Rahmenabschnitt und daran schwenkbar angelenkt oder starr damit verbunden und einander gegenüberliegend einen ersten endständigen Rahmenabschnitt und einen zweiten endständigen Rahmenabschnitt aufweist oder daraus besteht, optional nur der mittige Rahmenabschnitt ein Schwenkgelenk aufweist, wobei generell bevorzugt der zweite Rahmenabschnitt zum ersten Rahmenabschnitt schwenkbar angelenkt ist,
- wobei die Längsseiten der endständigen Rahmenabschnitte und des mittigen Rahmenabschnitts bevorzugt in demselben Abstand zueinander angeordnet sind,
- optional der Rahmen an einem zweiten Rahmen angeordnet ist, wobei die endständigen Rahmenabschnitte gegenüber dem zweiten Rahmen schwenkbar und in einer Schwenkstellung festlegbar sind, wobei weiter bevorzugt der zweite Rahmen starr ist,
- parallel zu den Schmalseiten angeordneten Latten, deren Enden denselben Querschnitt aufweisen und von am Rahmen festgelegten Trägern gehalten sind, wobei bevorzugt jeweils zwei benachbarte Latten mit ihren Enden in einem gemeinsamen Träger gehalten sind,
- wobei am ersten und am zweiten endständigen Rahmenabschnitt jeweils 12 Latten angeordnet sind, von denen die zwei Latten, die der jeweils endständigen Schmalseite unmittelbar benachbart sind, einen Endbereich bilden, vier Latten, die dem mittigen Rahmenabschnitt unmittelbar benachbart sind, einen Lendenbereich bilden und sechs Latten, die zwischen dem Endbereich und dem Lendenbereich angeordnet sind, einen Schulterbereich bilden, wobei die Latten, die am ersten endständigen Rahmenabschnitt den Schulterbereich bilden, von in der Höhe federnden Trägern gehalten sind, die Latten, die am zweiten endständigen Rahmenabschnitt den Schulterbereich bilden, von nicht federnden, bevorzugt höhenverstellbaren Trägern gehalten sind, wobei die Latten des einen Schulterbereichs zwischen ihren Enden und ihrem Mittelabschnitt bevorzugt gekröpft sind und die Latten des anderen Schulterbereichs zumindest in ihrem Mittelabschnitt ein zur Längserstreckung der Latte paralleles und mittiges Langloch aufweisen, wobei die 4 Latten, die die Lendenbereiche bilden, in ihrer Federwirkung einstellbar sind und an höhenverstellbaren Trägern gehalten sind, wobei 4 Latten, die den Beckenbereich bilden, der sich bevorzugt über den mittigen Rahmenabschnitt erstreckt, in ihrer Federwirkung einstellbar sind und an nicht höhenverstellbaren, optional federnden Trägern gehalten sind,
- wobei bevorzugt die jeweils eine Latte, die den jeweils endständigen Schmalseiten des Rahmens unmittelbar benachbart ist, eine der endständigen Schmalseiten zugewandte Auskragung aufweist, die über den Querschnitt ihrer Enden ragt,
- wobei bevorzugt die Träger, die jeweils eine Latte, optional zwei Latten, die den jeweils endständigen Schmalseiten des Rahmens unmittelbar benachbart sind, in genau einer Stellung zum Rahmen halten bzw. nicht gegenüber dem Rahmen höhenverstellbar sind,
   aufweist oder daraus besteht.

Der Lattenrost beruht auf der Erkenntnis, dass ein mittiger Rahmenabschnitt, der einen Beckenbereich bildet, zwischen zwei endständigen Rahmenabschnitten angeordnet sein kann, und jeder der endständigen Rahmenabschnitte eine andere Kombination von Trägern und darin gehaltenen Latten aufweisen kann, um einen der endständigen Rahmenabschnitte zu einem gewünschten Schulterbereich zu konfigurieren, während der Schulterbereich des anderen endständigen Rahmenabschnitts als Beinbereich hinreichend anpassbar bzw. angepasst ist. Der Lattenrost bietet daher in jedem endständigen Rahmenabschnitt einen Schulterbereich, so dass der Lattenrost bei horizontaler Ausrichtung durch Drehung in der Horizontalen bereits zwei verschiedene austauschbare Schulterbereiche bietet. Überdies sind die Träger und Latten der Schulterbereiche frei kombinierbar, z.B. durch Austausch von Trägern und/oder Latten des zweiten Schulterbereichs gegen Träger und/oder Latten aus dem ersten Schulterbereich. Denn es hat sich gezeigt, dass die individuelle Anpassung des Lattenrosts an einen Körper im Schulterbereich wesentlich wichtiger ist, als im Beinbereich, und dass die Träger und Latten, die im nicht angepassten Schulterbereich angeordnet sind, immer einen annehmbar angepassten Beinbereich bilden. Der erfindungsgemäße Lattenrost bildet zwei mit den anderen Bereichen, insbesondere mit den Schulterbereichen, frei kombinierbare Lendenbereiche, wobei sich herausgestellt hat, dass die Lendenbereiche jeweils vier gleiche, in der Federwirkung einstellbare Latten an höhenverstellbaren Trägern, jeweils federnd oder nicht federnd, gehalten sein können, und ein zentral angeordneter Beckenbereich, der sich über vier Latten erstreckt, in der Federwirkung einstellbare Latten an nicht höhenverstellbaren Trägern aufweisen kann.

Generell sind in ihrer Federwirkung einstellbare Latten bevorzugt von zwei übereinander angeordneten, parallel gebogenen Latten gebildet, die mit zumindest zwei entlang der Latten verschieblichen Klemmelementen gegeneinander verspannt werden, wobei bevorzugt nur die Enden einer der Latten in einem Träger gehalten sind und die andere, parallele Latte kürzer ist.

Nicht federnde Latten sind massive, einstückige Latten, die einen bogenförmigen Mittelabschnitt aufweisen oder vollständig bogenförmig sind, optional mit Kröpfung zwischen ihrem bogenförmigen Mittelabschnitt und ihren Enden.

Die Latten des einen Schulterbereichs, die zwischen ihren Enden und ihrem Mittelabschnitt gekröpft sind, können einen gebogenen, insbesondere in Richtung zu dem Bereich, auf den eine Matratze aufgelegt wird, konvex gebogenen Mittelabschnitt aufweisen, oder einen ohne Belastung ebenen Mittelabschnitt. Generell sind diese Latten zwischen ihren Enden und ihrem Mittelabschnitt gegenläufig gekröpft, so dass die Enden in einer gemeinsamen Ebene von der Ebene beabstandet sind, in der sich der Mittelabschnitt erstreckt. Solche Latten können in einer um 180° um ihre Längsachse gedrehten Stellung von den Trägern gehalten werden, um ihren Mittelabschnitt in eine andere Ebene anzuordnen, z.B. in Bezug zu der Ebene, in der sich die Latten des Beckenbereichs erstrecken.

Nicht höhenverstellbare Träger sind Träger, die Latten in genau einer Höhe, optional federnd, am Rahmen halten und z.B. Träger, die genau einen Montageabschnitt aufweisen, so dass die Ausnehmung des Trägers, in der ein Ende einer Latte gehalten wird, in genau einem Abstand zum Rahmen angeordnet ist.

Höhenverstellbare Träger weisen zumindest zwei bevorzugt parallele Montageabschnitte auf, so dass ihre Ausnehmung, in der ein Ende einer Latte gehalten wird, abhängig von dem Montageabschnitt, der mit dem Rahmen verbunden ist, in einem von zumindest zwei Abständen vom Rahmen angeordnet ist.

Federnde Träger sind aus Kunststoff und haben zumindest einen Federabschnitt zwischen ihrer Ausnehmung, in der ein Ende einer Latte einsteckbar ist und darin gehalten wird, und einem Montageabschnitt, der mit dem Rahmen verbindbar ist. Der Federabschnitt kann z.B. zumindest zwei Federarme aufweisen, z.B. zumindest vier um einen Hohlraum angeordnete Federarme. Ein Montageabschnitt kann zur Anordnung einer Steckverbindung, Klemmverbindung oder Schraubverbindung eingerichtet sein, die am Rahmen festgelegt ist. Bevorzugt ist der Montageabschnitt zur Anordnung einer Steckverbindung eingerichtet, die reversibel mit dem Rahmen verbindbar ist, z.B. Löcher zur Aufnahme von Bolzen, die am Rahmen festgelegt sind. Federnde Träger sind z.B. solche mit einer Veränderung des Abstands zwischen der Ausnehmung, in der ein Ende einer Latte gehalten wird, und dem Montageabschnitt, um zumindest 1 cm, bevorzugt um zumindest 2 cm oder zumindest 3 cm durch eine Belastung von 100 N (etwa 10 kg).

Nicht federnde Träger sind solche, bei denen zwischen Montageabschnitt und der Ausnehmung, in der ein Ende einer Latte gehalten wird, eine im Wesentlichen starre Verbindung und ohne Federelement vorliegt, z.B. mit einer Veränderung des Abstands zwischen der Ausnehmung, in der ein Ende einer Latte gehalten wird, und dem Montageabschnitt, um maximal 1 cm, bevorzugt um maximal 0,5 cm oder maximal 0,2 cm durch eine Belastung von 100 N (etwa 10 kg).

Generell kann ein Mittelabschnitt einer Latte 50 bis 80% ihrer Länge zwischen den Trägern aufweisen.

Latten, die in ihrem Mittelabschnitt ein zur Längserstreckung der Latte paralleles und mittiges Langloch aufweisen, können aus zwei, drei oder vier parallelen Schmallatten bestehen, deren Abstand voneinander ein Langloch bildet, das sich optional über die gesamte Länge zwischen den Trägern erstreckt, wobei bevorzugt die Schmallatten an ihren Enden miteinander verbunden sind.

Bevorzugt ist der zweite Rahmen deckungsgleich zum Rahmen ausgebildet, wenn dessen Rahmenabschnitte in einer gemeinsamen Ebene angeordnet sind, und insbesondere unterhalb des Rahmens gegenüber Richtung der Verschwenkung der endständigen Rahmenabschnitte angeordnet. Optional kann ein zweiter Rahmen den ersten Rahmen umfänglich umfassen. In Ausführungsformen, in denen die Rahmenabschnitte starr miteinander verbunden sind, können die Längsseiten des Rahmens einstückig ausgebildet sein.

Bevorzugt weist der Lattenrost genau einen Rahmen auf, der aus zwei parallelen Längsseiten und daran angebrachten endständigen Schmalseiten besteht, wobei die Längsseiten mittig geteilt und mit einem Scharnier verbunden sind.

Der Lattenrost wird nun genauer mit Bezug auf die Figuren beschrieben, die schematisch in
- Fig. 1 eine Ausführungsform des Lattenrosts in Aufsicht,
- Fig. 2 eine Ausführungsform des Lattenrosts in Seitenansicht,
- Fig. 3 eine Ansicht einer Ausführungsform des Federkorbs,
- Fig. 4 eine Ausführungsform der Matratze im Längsschnitt und
- Fig. 5a, b einen Abschnitt einer Längsseite mit einem bevorzugten Schwenkgelenk für zwei Abschnitte einer Längsseite eines Lattenrosts
   zeigen.

Generell bezeichnen in den Figuren gleiche Bezugsziffern funktionsgleiche Elemente.

Die Figur 1 zeigt einen Lattenrost mit einem rechteckigen Rahmen 1 mit Längsseiten 2 und endständigen Schmalseiten 3, die einen mittigen Rahmenabschnitt 4 und daran schwenkbar angelenkt einen ersten endständigen Rahmenabschnitt 5 und gegenüberliegend einen schwenkbar angelenkten zweiten endständigen Rahmenabschnitt 6 bilden. Die Längsseiten 2 der endständigen Rahmenabschnitte 5, 6 und des mittigen Rahmenabschnitts 4 sind in demselben Abstand zueinander angeordnet, so dass daran befestigte Träger 7, die sich gegenüberliegen im gleichen Abstand zueinander sind und alle Latten ihre Enden in demselben Abstand aufweisen, sodass alle Latten zwischen den Trägern ausgetauscht werden könnten.

Ein optionaler zweiter Rahmen 8 kann umfänglich um den Rahmen 1, bevorzugt deckungsgleich mit dem Rahmen 1 und unterhalb des Rahmens 1 angeordnet sein, wobei die endständigen Rahmenabschnitte 5, 6 gegenüber dem zweiten Rahmen 8 schwenkbar und in einer Schwenkstellung festlegbar sind, z.B. mittels einer Rasteinrichtung oder Stütze. Generell sind alle Latten parallel zu den Schmalseiten 3 und etwa parallel zu der Ebene angeordnet, die der Rahmen 1 aufspannt. Die Enden der Latten weisen, wie generell bevorzugt, denselben Querschnitt auf und sind in Ausnehmungen von Trägern 7 gehalten, die einander gegenüberliegend an den Längsseiten 2 festgelegt sind. Wie generell bevorzugt sind jeweils zwei benachbarte Latten mit ihren Enden in einem gemeinsamen Träger gehalten.

Am ersten endständigen Rahmenabschnitt 5 und am zweiten endständigen Rahmenabschnitt 6 sind jeweils zwölf Latten 10 angeordnet, von denen die zwei Latten 10, die der jeweils endständigen Schmalseite unmittelbar benachbart sind, einen Endbereich 14 bilden und bevorzugt nicht federnd sind. Generell ist bevorzugt, dass nicht federnde Latten 10 gradlinig sind.

Unmittelbar benachbart zum mittigen Rahmenabschnitt 4 bilden vier Latten einen Lendenbereich 15. Ein Schulterbereich 16 wird von sechs Latten gebildet, die zwischen dem

Endbereich 14 und dem Lendenbereich 15 angeordnet sind. Die Latten, die am ersten endständigen Rahmenabschnitt 5 den Schulterbereich bilden, auch als erster Schulterbereich 16a bezeichnet, werden von federnden Trägern 7c gehalten, die Latten, die am zweiten endständigen Rahmenabschnitt 6 den Schulterbereich 16 bilden, auch als zweiter Schulterbereich 16b bezeichnet, sind von nicht federnden Trägern 7d gehalten. Die Latten 11 des einen Schulterbereichs 16, der der erste Schulterbereich 16a oder der zweite Schulterbereich 16b ist, sind Latten 11, die zwischen ihren Enden 9 und ihrem Mittelabschnitt 11a gekröpft, und die Latten 13 des anderen Schulterbereichs, der entsprechend der zweite Schulterbereich 16b bzw. der erste Schulterbereich 16a ist, weisen zumindest in ihrem Mittelabschnitt 13a ein zur Längserstreckung der Latte paralleles und mittiges Langloch auf, wobei die vier Latten, die die Lendenbereiche 15 beidseitig des Beckenbereichs 17 und des mittigen Rahmenabschnitts 4 bilden, in ihrer Federwirkung einstellbare Latten 12 sind und an höhenverstellbaren Trägern 7b gehalten sind, wobei die vier Latten 12, die den Beckenbereich 17 bilden, der sich wie bevorzugt über den mittigen Rahmenabschnitt 4 erstreckt, in ihrer Federwirkung einstellbare Latten 12 sind und an nicht höhenverstellbaren Trägern 7a gehalten sind.

Wie generell bevorzugt weist die jeweils eine Latte 10, die den jeweils endständigen Schmalseiten 3 des Rahmens 1 unmittelbar benachbart ist, eine der endständigen Schmalseite 3 zugewandte Auskragung 10a auf, die über den Querschnitt ihrer Enden 9 ragt. Die jeweils eine Latte 10, optional zwei Latten 10, die den jeweils endständigen Schmalseiten 3 des Rahmens 1 unmittelbar benachbart sind, sind bevorzugt nicht federnde Latten 10 und von Trägern gehalten, die nicht höhenverstellbare Träger 7a und nicht federnde Träger 7d sind. Dabei weisen optional alle Latten dieselbe Länge auf. Bevorzugt weisen die Latten 10, die in den Endbereichen 14 angeordnet sind, und die Latten 7a, die im Beckenbereich 17 angeordnet sind, optional auch die im Lendenbereich 15 angeordneten Latten 7b dieselbe Länge auf, und sind insbesondere länger als die Latten 7c, 7d, die in einem der Schulterbereiche 16, 16a, 16b angeordnet sind. Generell bevorzugt haben die Latten 7c, 7d, die in einem der Schulterbereiche 16, 16a, 16b angeordnet sind, dieselbe Länge, so dass sie untereinander austauschbar sind. Entsprechend kann die Taschenfederkern-Matratze (100) in den Endbereichen (14) angeordnete Latten (10) des Lattenrosts aufweisen, wobei die im Beckenbereich (17) angeordneten Latten (7a) und die im Lendenbereich (15) angeordneten Latten (7b) dieselbe Länge aufweisen und länger sind als die in einem der Schulterbereiche (16, 16a, 16b) angeordneten Latten (7c, 7d), die jeweils dieselbe Länge aufweisen und dabei kann der Abstand zwischen den Latten des Lattenrosts und den Längsseiten (2) von Trägern (7a, 7b, 7c, 7d) überspannt werden und die Längsseiten (2) der endständigen Rahmenabschnitte (5, 6) und des mittigen Rahmenabschnitts (4) in demselben Abstand zueinander angeordnet sind.

Die Figur 2 zeigt einen zweiten Rahmen 8, der den Rahmen 1 umfänglich umfasst, wobei der mittige Rahmenabschnitt 4 starr am zweiten Rahmen 8 angebracht ist oder von diesem gebildet wird, und der erste endständige Rahmenabschnitt 5 und der zweite endständige Rahmenabschnitt 6 symmetrisch entlang der Erstreckung der Längsseiten 2 am zweiten Rahmen 8 an einem Schwenkgelenk 18 angelenkt sind und daher z.B. auch dieselbe Länge aufweisen. Der Beckenbereich 17 ist, wie generell bevorzugt, symmetrisch zur Erstreckung der Längsseiten 2 mittig am Rahmen 1 und am zweiten Rahmen 8 angeordnet. Der Beckenbereich 17 kann generell gleich dem mittigen Rahmenabschnitt 4 sein.

Die Figur 3 zeigt einen Federkorb F in räumlicher Ansicht. Der Federkorb F weist ein erstes Ende 101 und ein gegenüberliegendes zweites Ende 102 auf, wobei der Abstand zwischen dem ersten Ende 101 und dem zweiten Ende 102 die Länge 100L des Federkorbs F ist. Der Federkorb wird ferner von einer ersten Seite 103 und einer dieser gegenüberliegenden zweiten Seite 104 begrenzt, wobei der Abstand zwischen der ersten Seite 103 und der zweiten Seite 104 die Breite 100B des Federkorbs F ist. Außerdem weist der Federkorb F eine Oberseite 105 und einer Unterseite 106 auf, wobei der Abstand zwischen der Oberseite 105 und der Unterseite 106 die Höhe 100H des Federkorbs ist.

Wie aus Figur 4 ersichtlich ist, sind in dem Federkorb F Taschenfedern 121 jeweils mit ihrer Federachse parallel zur Rotationsachse 107 des Federkorbs ausgerichtet.

Weiter zeigt Figur 3, dass der Federkorb F in 7 Zonen 111-117 unterteilt ist, die jeweils parallel zur Breite 100B des Federkorbs F voneinander abgetrennt sind. Im Einzelnen weist der Federkorb F in der hier gezeigten Ausführungsform, ausgehend vom ersten Ende 101, einen ersten Kopfbereich 111, einen ersten Schulterbereich 112, einen ersten Lendenbereich 113, einen Beckenbereich 114, einen zweiten Lendenbereich 115, einen zweiten Schulterbereich 116 und einen zweiten Kopfbereich 117 auf.

Durch Drehung um die Rotationsachse 107 um 180° ist der Federkorb F aus einer hier gezeigten ersten Position in eine zweite Position überführbar, in der gemäß der gezeigten Ausführungsform der zweite Kopfbereich 117 an die Stelle des ersten Kopfbereichs 111 tritt, der zweite Schulterbereich 116 an die Stelle des ersten Schulterbereichs 112 tritt, und der zweite Lendenbereich 115 an die Stelle des ersten Lendenbereichs 113 tritt.

Die in Figur 4 gezeigte Matratze 100 weist in der gezeigten Ausführungsform angrenzend an die Oberseite 105 des Federkorbs F eine erste Auflage 108 auf, sowie angrenzend an die Unterseite 106 des Federkorbs F eine zweite Auflage 109. Die erste und zweite Auflage 108, 109 liegen jeweils vollflächig an der Ober- bzw. Unterseite 105, 106 des Federkorbs F an. Gemäß Fig. 4 sind der Federkorb F, die erste Auflage 108 und die zweite Auflage 109 alle in einem gemeinsamen Bezug 110 eingehüllt, um die Matratze 100 zu bilden. Ein bevorzugter Bandstahl 122, der mit seiner Breitseite parallel zur Oberseite 105 des Federkorbs F angeordnet ist, ist zwischen der angrenzend an die an den Umfang des Federkorbs angrenzenden Reihe von Taschenfedern 121 und der an diese angrenzenden Reihe von Taschenfedern 121 angeordnet.

Die Figur 5a und 5b zeigt eine Längsseite 2 eines Lattenrosts, z.B. einen zentralen Abschnitt eines mittigen Rahmenabschnitts 4 oder den Übergang zwischen einem mittigen Rahmenabschnitt 4 und einem daran angelenkten endständigen Rahmenabschnitt 5, 6, mit einem Schwenkgelenk 19, das dort angeordnet ist, wo die Längsseite unterteilt ist. Das Schwenkgelenk 19 ist an der Seite der Längsseite 2 angeordnet, die den Latten gegenüberliegt, so dass die senkrecht zur Länge angeordneten Stirnflächen 2a, 2b der Längsseite 2 gegeneinander stoßen, wenn die Längsseite insgesamt geradlinig ist und von Seiten der Latten 12 gegen das Schwenkgelenk 19 belastet wird. Das Schwenkgelenk 19 ist in einer generell bevorzugten Ausführungsform dargestellt, in der die Enden zumindest eines Verbindungsarms 19a an einer Schwenkachse 19c schwenkbar mit jeweils einem der Montageteile 19b verbunden sind, die an den aneinander angrenzenden Bereichen der Längsseite 2 befestigt sind.

### Bezugszeichenliste:

| | | | |
|---|---|---|---|
| 1 | Rahmen | 18 | Schwenkgelenk |
| 2 | Längsseite | 19 | Schwenkgelenk |
| 2a, 2b | Stirnfläche | 19a | Verbindungsarm |
| 3 | Schmalseite | 19b | Montageteil |
| 4 | mittiger Rahmenabschnitt | 19c | Schwenkachse |
| 5 | erster endständiger Rahmenabschnitt | 100 | Matratze |
| 6 | zweiter endständiger Rahmenabschnitt | F | Federkorb |
| 7 | Träger | 100B | Breite des Federkorbs |
| 7a | nicht höhenverstellbarer Träger | 100L | Länge des Federkorbs |
| 7b | höhenverstellbarer Träger | 100H | Höhe des Federkorbs |
| 7c | federnder Träger | 101 | erstes Ende |
| 7d | nicht federnder Träger | 102 | zweites Ende |
| 8 | zweiter Rahmen | 103 | erste Seite |
| 9 | Ende einer Latte | 104 | zweite Seite |
| 10 | nicht federnde Latte | 105 | Oberseite |
| 10a | Auskragung einer nicht federnden | 106 | Unterseite |
| Latte | | 107 | Rotationsachse |
| 11 | zwischen ihren Enden und ihrem | 108 | erste Auflage |
| | Mittelabschnitt gekröpfte Latte | 109 | zweite Auflage |
| 11a | Mittelabschnitt | 110 | Bezug |
| 12 | in ihrer Federwirkung einstellbare Latte | 111 | erster Kopfbereich |
| 13 | Latte mit längsverlaufendem Langloch | 112 | erster Schulterbereich |
| 13a | Mittelabschnitt mit Langloch | 113 | erster Lendenbereich |
| 14 | Endbereich | 114 | Beckenbereich |
| 15 | Lendenbereich | 115 | zweiter Lendenbereich |
| 16 | Schulterbereich | 116 | zweiter Schulterbereich |
| 16a | erster Schulterbereich | 117 | zweiter Kopfbereich |
| 16b | zweiter Schulterbereich | 121 | Taschenfeder |
| 17 | Beckenbereich | 122 | Bandstahl |

## Patentansprüche

1. Taschenfederkern-Matratze (100), enthaltend einen einteiligen Federkorb (F) mit einem ersten Ende (101) und einem gegenüberliegenden zweiten Ende (102), wobei der Abstand zwischen dem ersten Ende (101) und dem zweiten Ende (102) die Länge (100L) des Federkorbs (F) ist,
einer ersten Seite (103) und einer gegenüberliegenden zweiten Seite (104), die jeweils das erste Ende (101) mit dem zweiten Ende (102) verbinden, wobei der Abstand zwischen der ersten Seite (103) und der zweiten Seite (104) die Breite (100B) des Federkorbs (F) ist,
einer Oberseite (105) und einer gegenüberliegenden Unterseite (106), wobei der Abstand zwischen Oberseite (105) und Unterseite (106) die Höhe (100H) des Federkorbs (F) ist, wobei die Oberseite (105) als Auflagefläche eingerichtet ist und die Unterseite (106) bei Anordnung der Matratze (100) auf einem Lattenrost diesem zugewandt ist,
wobei der Federkorb (F) in parallel zur Breite (100B) angeordnete Zonen (111-117) unterschiedlicher Federhärte unterteilt ist,
und weiter enthaltend eine erste Auflage, die an die Oberseite (105) des Federkorbs (F) anschließt und vollflächig auf dieser aufliegt,
**dadurch gekennzeichnet, dass** der Federkorb (F) ausgehend vom ersten Ende (101) nacheinander einen ersten Kopfbereich (111), einen ersten Schulterbereich (112), einen ersten Lendenbereich (113), einen Beckenbereich (114), einen zweiten Lendenbereich (115), einen zweiten Schulterbereich (116) und einen zweiten Kopfbereich (117) aufweist, wobei der erste Kopfbereich (111) denselben Härtegrad aufweist wie der zweite Kopfbereich (117) und der erste Lendenbereich (113) denselben Härtegrad aufweist wie der zweite Lendenbereich (115) und der Federkorb (F) einen ersten Schulterbereich (112) einer ersten Federhärte und einen zweiten Schulterbereich (116) einer zweiten Federhärte aufweist, wobei die erste Federhärte von der zweiten Federhärte verschieden ist, wobei ein niedrigerer Härtegrad dadurch gebildet wird, dass die Federn einen geringeren Durchmesser aufweisen und aus Federdraht derselben Dicke und Härte bestehen, wie Federn eines Bereichs mit höherem Härtegrad und **dadurch gekennzeichnet, dass** ein umlaufender Bandstahl (122) zwischen einer am Umfang des Federkorbs (F) angrenzend angeordneten Reihe von Federn und einer an diese angrenzenden Reihe von Federn angeordnet ist.

2. Taschenfederkern-Matratze (100) nach Anspruch 1, **dadurch gekennzeichnet, dass** alle Federn mit ihren Federachsen in den Schnittpunkten derselben, parallel zur Länge und Breite des Federkorbs (F) verlaufenden Linien angeordnet sind, so dass die Federn geringeren Durchmessers in der Breite des Federkorbs (F) in größerem Abstand voneinander angeordnet sind.

3. Matratzensystem bestehend aus einer Taschenfederkern-Matratze (100) nach einem der voranstehenden Ansprüche, wobei das Matratzensystem zumindest zwei Federkörbe (F) und zumindest drei erste Auflagen (108) enthält, wobei ein erster der zumindest zwei Federkörbe (F) einen ersten Schulterbereich (112) mit einer ersten Federhärte und einen zweiten Schulterbereich (116) mit einer zweiten Federhärte aufweist, und ein zweiter der zumindest zwei Federkörbe (F) einen ersten Schulterbereich (112) mit einer dritten Federhärte und einen zweiten Schulterbereich (116) mit einer vierten Federhärte aufweist, und wobei die zumindest drei ersten Auflagen (108) jeweils unterschiedliche Härtegrade aufweisen.

4. Matratzensystem nach Anspruch 3, weiter enthaltend zumindest zwei zweite Auflagen (109), die jeweils eine unterschiedliche Höhe aufweisen und/oder aus unterschiedlichem Material bestehen.

5. Verfahren zur Herstellung einer Taschenfederkern-Matratze (100) nach einem der Ansprüche 1 bis 2 mit den Schritten
- Bereitstellen eines Matratzensystems nach einem der Ansprüche 2 bis 3,
- Auswählen von genau 1 Federkorb (F), genau 1 ersten Auflage (108), optional genau 1 zweiten Auflage (109) aus dem Matratzensystem,
- Einhüllen des Federkorbs (F), optional einer ersten und/oder der zweiten Auflage (108, 109) in einen gemeinsamen Bezug (110).

6. Taschenfederkern-Matratze (100) nach einem der Ansprüche 1 bis 2 oder Matratzensystem nach einem der Ansprüche 3 bis 4, in Kombination mit einem Lattenrost, der
- einen rechteckigen Rahmen (1) mit Längsseiten (2) und endständigen Schmalseiten (3),
- wobei der Rahmen (1) einen mittigen Rahmenabschnitt (4) und einander gegenüberliegend einen ersten endständigen Rahmenabschnitt (5) und einen dazu schwenkbar angelenkten zweiten endständigen Rahmenabschnitt (6) aufweist,
- parallel zu den Schmalseiten (3) angeordnete Latten (10, 11, 12, 13), deren Enden (9) denselben Querschnitt aufweisen und von am Rahmen (1) festgelegten Trägern (7, 7a, 7b, 7c, 7d) gehalten sind, wobei jeweils zumindest zwei benachbarte Latten (10, 11, 12, 13) mit ihren Enden (9) in einem gemeinsamen Träger (7, 7a, 7b, 7c, 7d) gehalten sind,
- wobei am ersten und am zweiten endständigen Rahmenabschnitt (5, 6) jeweils zwölf Latten (10, 11, 12, 13) angeordnet sind, von denen die zwei Latten (10), die der jeweils endständigen Schmalseite (3) unmittelbar benachbart sind, nicht federnde Latten sind und einen Endbereich (14) bilden,
- vier Latten, die dem mittigen Rahmenabschnitt (4) unmittelbar benachbart sind, Latten (12) mit einstellbarer Federwirkung sind, die einen Lendenbereich (15) bilden und sechs Latten, die zwischen dem Endbereich (14) und dem Lendenbereich (15) angeordnet sind, je einen Schulterbereich (16, 16a, 16b) bilden, wobei die Latten (11), die am ersten endständigen Rahmenabschnitt (5) den Schulterbereich (16a) bilden, von federnden Trägern (7c) gehalten sind, die Latten, die am zweiten endständigen Rahmenabschnitt (6) den Schulterbereich (16b) bilden, von nicht federnden Trägern (7d) gehalten sind, wobei die Latten des einen Schulterbereichs (16a, 16b) zwischen ihren Enden und ihrem Mittelabschnitt gekröpfte Latten (11) sind und die Latten (13) des anderen Schulterbereichs (16b, 16a) Latten (13a) sind, die zumindest in ihrem Mittelabschnitt ein zur Längserstreckung der Latte paralleles und mittiges Langloch (13a) aufweisen, wobei die vier Latten, die die Lendenbereiche (15) bilden, in ihrer Federwirkung einstellbare Latten (12) sind und an höhenverstellbaren Trägern (7b) gehalten sind, wobei vier Latten, die den Beckenbereich (17) bilden, der sich über den mittigen Rahmenabschnitt (4) erstreckt, in ihrer Federwirkung einstellbare Latten (12) sind und an nicht höhenverstellbaren Trägern (7a) gehalten sind,
aufweist.

7. Taschenfederkern-Matratze (100) nach Anspruch 6, **dadurch gekennzeichnet, dass** die Längsseiten (2) der endständigen Rahmenabschnitte (5, 6) und des mittigen Rahmenabschnitts (4) des Lattenrosts in demselben Abstand zueinander angeordnet sind.

8. Taschenfederkern-Matratze (100) nach einem der Ansprüche 6 bis 7, **dadurch gekennzeichnet, dass** der mittige Rahmenabschnitt (4) und der erste endständige Rahmenabschnitt (5) und der zweite endständige Rahmenabschnitt (6) des Lattenrosts starr miteinander verbunden sind.

9. Taschenfederkern-Matratze (100) nach einem der Ansprüche 6 bis 8, **dadurch gekennzeichnet, dass** die Träger (7) des Lattenrosts, die jeweils eine Latte (10), optional zwei Latten (10) halten, die den jeweils endständigen Schmalseiten (3) des Rahmens (1) unmittelbar benachbart sind, nicht höhenverstellbare Träger (7a) sind.

10. Taschenfederkern-Matratze (100) nach einem der Ansprüche 6 bis 9, **dadurch gekennzeichnet, dass** die jeweils eine Latte des Lattenrosts, die der jeweils endständigen Schmalseite (4) des Rahmens (1) unmittelbar benachbart ist, eine der endständigen Schmalseite (4) zugewandte Auskragung (10a) aufweist, die über den Querschnitt ihrer Enden (9) ragt.

11. Taschenfederkern-Matratze (100) nach einem der Ansprüche 6 bis 10, **dadurch gekennzeichnet, dass** die Latten des Lattenrosts, die zwischen ihren Enden und ihrem Mittelabschnitt gekröpfte Latten (11) sind, den am ersten Rahmenabschnitt (5) angeordneten ersten Schulterbereich (16a) bilden und die Latten (13), die in ihrem Mittelabschnitt ein zur Längserstreckung der Latte paralleles und mittiges Langloch (13a) aufweisen, den am zweiten Rahmenabschnitt (6) angeordneten zweiten Schulterbereich (16b) bilden.

12. Taschenfederkern-Matratze (100) nach einem der Ansprüche 6 bis 11, **dadurch gekennzeichnet, dass** die Latten des Lattenrosts, die zwischen ihren Enden und ihrem Mittelabschnitt gekröpfte Latten (11) sind, den am zweiten Rahmenabschnitt (6) angeordneten zweiten Schulterbereich (16b) bilden und die Latten (13), die in ihrem Mittelabschnitt ein zur Längserstreckung der Latte paralleles und mittiges Langloch (13a) aufweisen, den am ersten Rahmenabschnitt (5) angeordneten ersten Schulterbereich (16a) bilden.

13. Taschenfederkern-Matratze (100) nach einem der Ansprüche 6 bis 12, **dadurch gekennzeichnet, dass** die vier Latten des Lattenrosts, die die Lendenbereiche (15) bilden, an höhenverstellbaren Trägern (7b) gehalten sind, die in eine Höhe verstellbar sind, in der diese vier Latten gleich oder über der Höhe der Latten gehalten sind, die den Beckenbereich (17) bilden.

14. Taschenfederkern-Matratze (100) nach einem der Ansprüche 6 bis 13, **dadurch gekennzeichnet, dass** die Träger (7d) des Lattenrosts, die die Latten des zweiten Schulterbereichs (16b) halten, nur in einer Höhe feststellbar sind, die gleich der Höhe ist, in der die im Lendenbereich (15) angeordneten Träger (7b) liegen oder die darunter liegt.

15. Verfahren zum Transport einer Taschenfederkern-Matratze nach einem der Ansprüche 1 bis 2, die in einer luftdichten Hülle angeordnet wird, mit dem Schritt des Evakuierens der Hülle, Aufrollen der Hülle mit der darin angeordneten Taschenfederkern-Matratze und Verpacken dieser aufgerollten Hülle in einem Karton und Transportieren des Kartons.

## Claims

1. Pocket spring mattress (100) comprising a one-piece spring cage (F) having a first end (101) and an opposite second end (102), the distance between the first end (101) and the second end (102) being the length (100L) of the spring cage (F),
a first side (103) and an opposite second side (104), each of which connecting the first end (101) to the second end (102), the distance between the first side (103) and the second side (104) being the width (100B) of the spring cage (F),
a top side (105) and an opposite bottom side (106), wherein the distance between the top side (105) and the bottom side (106) is the height (100H) of the spring cage (F), wherein the top side (105) is set up as a support surface and the bottom side (106) faces a slatted frame when the mattress (100) is arranged on the latter,
wherein the spring cage (F) in parallel to the width (100B)is divided into zones (111-117) of different spring firmness arranged,
and further comprising a first cover which adjoins the top side (105) of the spring cage (F) and rests over the entire surface thereof,
**characterised in that in that** the spring cage (F), starting from the first end (101), successively comprises a first head region (111), a first shoulder region (112), a first lumbar region (113), a pelvic region (114), a second lumbar region (115), a second shoulder region (116) and a second head region (117), wherein the first head region (111) has the same degree of hardness as the second head region (117) and the first lumbar region (113) has the same degree of hardness as the second lumbar region (115) and the spring cage (F) has a first shoulder region (112) of a first spring hardness and a second shoulder region (116) of a second spring hardness, wherein the first spring hardness is different from the second spring hardness, wherein a lower degree of hardness is formed by the springs having a smaller diameter and consisting of spring wire of the same thickness and hardness as springs of a region with a higher degree of hardness and **characterised in that** a circumferential strip steel (122) is arranged between a row of springs arranged adjacent to the circumference of the spring cage (F) and a row of springs adjacent thereto.

2. Pocket spring mattress (100) according to claim 1, **characterised in that** all the springs are arranged with their spring axes in the intersections of the same lines running parallel to the length and width of the spring cage (F), so that the springs of smaller diameter are arranged at a greater distance from one another in the width of the spring cage (F).

3. Mattress system consisting of a pocket spring mattress (100) according to one of the preceding claims, wherein the mattress system comprises at least two spring cages (F) and at least three first covers (108), wherein a first one of the at least two spring cages (F) comprises a first shoulder region (112) with a first spring hardness and a second shoulder region (116) with a second spring hardness and a second of the at least two spring cages (F) has a first shoulder region (112) with a third spring hardness and a second shoulder region (116) with a fourth spring hardness, and wherein the at least three first covers (108) each have different degrees of hardness.

4. Mattress system according to claim 3, further comprising at least two second covers (109), each of which has a different height and/or is made of different material.

5. Process for producing a pocket spring mattress (100) according to one of claims 1 to 2, comprising the steps
of
- providing a mattress system according to one of claims 2 to 3,
- selecting exactly 1 spring cage (F), exactly 1 first cover (108), optionally exactly 1 second cover (109) from the mattress system,
- enveloping the spring cage (F), optionally a first and/or the second cover (108, 109) in a common covering (110).

6. Pocket spring core mattress (100) according to one of claims 1 to 2 or mattress system according to one of claims 3 to 4, in combination with a slatted frame having
- a rectangular frame (1) with long sides (2) and end narrow sides (3),
- wherein the frame (1) has a central frame section (4) and, opposite one another, a first end frame section (5) and a second end frame section (6) pivotably articulated thereto,
- slats (10, 11, 12, 13) arranged parallel to the narrow sides (3), the ends (9) of which slats having the same cross-section and are held by supports (7, 7a, 7b, 7c, 7d) fixed to the frame (1), wherein at least two neighbouring slats (10, 11, 12, 13) are each held by their ends (9) in a common support (7, 7a, 7b, 7c, 7d),
- wherein twelve slats (10, 11, 12, 13) are arranged on each of the first and second end frame sections (5, 6), of which the two slats (10) which are directly adjacent to the respective end narrow side (3) are non-resilient slats and form an end region (14),
- four slats immediately adjacent to the central frame portion (4) are slats (12) with adjustable spring action forming a lumbar region (15) and six slats arranged between the end region (14) and the lumbar region (15) each form a shoulder region (16, 16a, 16b), wherein the slats (11) which form the shoulder region (16a) at the first end frame section (5) are held by resilient supports (7c), the slats which form the shoulder region (16b) at the second end frame section (6) are held by non-resilient supports (7d), the slats of the one shoulder region (16a, 16b) are slats (11) cranked between their ends and their centre section and the slats (13) of the other shoulder region (16b, 16a) are slats (13a) which have a central elongated hole (13a) parallel to the longitudinal extension of the slat at least in their centre section, the four slats which form the lumbar regions (15) being adjustable in their spring action, are slats (12) which are adjustable in their spring effect and are held on height-adjustable supports (7b), wherein four slats which form the pelvic region (17), which extends over the central frame section (4), are slats (12) which are adjustable in their spring effect and are held on non-height-adjustable supports (7a).

7. Pocket spring mattress (100) according to claim 6, **characterised in that** the longitudinal sides (2) of the end frame sections (5, 6) and the central frame section (4) of the slatted frame are arranged at the same distance from one another.

8. Pocket spring mattress (100) according to one of claims 6 to 7, **characterised in that** the central frame section (4) and the first end frame section (5) and the second end frame section (6) of the slatted frame are rigidly connected to one another.

9. Pocket spring mattress (100) according to one of claims 6 to 8, **characterised in that** the supports (7) of the slatted frame, which each hold one slat (10) each, optionally two slats (10), which are directly adjacent to the respective end narrow sides (3) of the frame (1), are non-height-adjustable supports (7a).

10. Pocket spring mattress (100) according to one of claims 6 to 9, **characterised in that** the respective one slat of the slatted frame, which is directly adjacent to the respective end narrow side (4) of the frame (1), has a projection (10a) facing the end narrow side (4), which projects beyond the cross-section of its ends (9).

11. Pocket spring mattress (100) according to one of claims 6 to 10, **characterised in that** the slats of the slatted frame, which are slats (11) cranked between their ends and their middle section, form the first shoulder region (16a) arranged on the first frame section (5) and the slats (13), which in their middle section have an elongated hole (13a) parallel to the longitudinal extension of the slat and in the middle, form the second shoulder region (16b) arranged on the second frame section (6).

12. Pocket spring core mattress (100) according to one of claims 6 to 11, **characterised in that** the slats of the slatted frame, which are cranked slats (11) between their ends and their middle section, form the second shoulder region (16b) arranged on the second frame section (6) and the slats (13), which have in their middle section an elongated hole (13a) parallel to the longitudinal extension of the slat and in the middle, form the first shoulder region (16a) arranged on the first frame section (5).

13. Pocket spring mattress (100) according to one of claims 6 to 12, **characterised in that** the four slats of the slatted frame forming the lumbar regions (15) are held on height-adjustable supports (7b) which are adjustable to a height at which these four slats are held at the same height as or above the height of the slats forming the pelvic region (17).

14. Pocket spring mattress (100) according to one of claims 6 to 13, **characterised in that** the supports (7d) of the slatted frame, which hold the slats of the second shoulder region (16b), can only be fixed at a height which is equal to the height at which the supports (7b) arranged in the lumbar region (15) lie or which is lower.

15. Process for transporting a pocket spring mattress according to one of claims 1 to 2, which is arranged in an airtight envelope, comprising the step of evacuating the envelope, rolling up the envelope with the pocket spring mattress arranged therein and packing this rolled-up envelope in a carton and transporting the carton.

## Revendications

1. Matelas à ressorts ensachés (100), comprenant un panier à ressorts (F) d'une seule pièce avec une première extrémité (101) et une deuxième extrémité opposée (102), la distance entre la première extrémité (101) et la deuxième extrémité (102) étant la longueur (100L) du panier à ressorts (F),
un premier côté (103) et un deuxième côté opposé (104) reliant respectivement la première extrémité (101) à la deuxième extrémité (102), la distance entre le premier côté (103) et le deuxième côté (104) étant la largeur (100B) du panier de ressorts (F),
une face supérieure (105) et une face inférieure opposée (106), la distance entre la face supérieure (105) et la face inférieure (106) étant la hauteur (100H) du panier à ressorts (F), la face supérieure (105) étant aménagée comme surface d'appui et la face inférieure (106) étant tournée vers un sommier à lattes lorsque le matelas (100) est disposé sur celui-ci, le panier de ressorts (F) étant divisé en zones (111-117) de dureté de ressort différente, disposées parallèlement à la largeur (100B),
et contenant en outre une première couche qui se raccorde à la face supérieure (105) du panier de ressorts (F) et repose sur toute sa surface sur celle-ci,
**caractérisé, en ce que** le panier à ressorts (F) présente successivement, en partant de la première extrémité (101), une première zone de tête (111), une première zone d'épaule (112), une première zone lombaire (113), une zone de bassin (114), une deuxième zone lombaire (115), une deuxième zone d'épaule (116) et une deuxième zone de tête (117), la première zone de tête (111) ayant le même degré de dureté que la deuxième zone de tête (117) et la première zone lombaire (113) ayant le même degré de dureté que la deuxième zone lombaire (115) et le panier de ressorts (F) ayant une première zone d'épaule (112) d'une première dureté de ressort et une deuxième zone d'épaule (116) d'une deuxième dureté de ressort, la première dureté de ressort étant différente de la deuxième dureté de ressort, un degré de dureté inférieur étant formé par le fait que les ressorts présentent un diamètre inférieur et sont constitués de fil à ressort de la même épaisseur et de la même dureté que les ressorts d'une zone de degré de dureté supérieur et **caractérisé en ce qu'**un feuillard d'acier périphérique (122) est disposé entre une rangée de ressorts disposée de manière adjacente à la périphérie du panier de ressorts (F) et une rangée de ressorts adjacente à celle-ci.

2. Matelas à ressorts ensachés (100) selon la revendication 1, **caractérisé en ce que** tous les ressorts sont disposés avec leurs axes de ressort aux points d'intersection des mêmes lignes s'étendant parallèlement à la longueur et à la largeur du panier de ressorts (F), de sorte que les ressorts de plus petit diamètre sont disposés à une plus grande distance les uns des autres dans la largeur du panier de ressorts (F).

3. Système de matelas constitué d'un matelas à ressorts ensachés (100) selon l'une des revendications précédentes, le système de matelas comprenant au moins deux paniers à ressorts (F) et au moins trois premières couches (108), un premier des au moins deux paniers à ressorts (F) présentant une première zone d'épaule (112) avec une première dureté de ressort et une deuxième zone d'épaule (116) avec une deuxième dureté de ressort, et un deuxième des au moins deux paniers à ressorts (F) présente une première zone d'épaulement (112) avec une troisième dureté de ressort et une deuxième zone d'épaulement (116) avec une quatrième dureté de ressort, et où les au moins trois premières couches (108) présentent chacun des degrés de dureté différents.

4. Système de matelas selon la revendication 3, contenant en outre au moins deux deuxièmes couches (109), qui présentent chacun une hauteur différente et/ou sont constitués d'un matériau différent.

5. Procédé de fabrication d'un matelas à ressorts ensachés (100) selon l'une des revendications 1 à 2, comprenant les étapes suivantes
- mise à disposition d'un système de matelas selon l'une des revendications 2 à 3,
- sélection d'exactement 1 panier à ressorts (F), d'exactement 1 première couche (108), éventuellement d'exactement 1 deuxième couche (109) à partir du système de matelas,
- enveloppement du panier à ressorts (F), éventuellement d'une première et/ou d'une deuxième couche (108, 109) dans une housse commune (110).

6. Matelas à ressorts ensachés (100) selon l'une quelconque des revendications 1 à 2 ou système de matelas selon l'une quelconque des revendications 3 à 4, en combinaison avec un sommier à lattes présentant
- un cadre rectangulaire (1) avec des côtés longitudinaux (2) et des petits côtés d'extrémité (3),
- dans lequel le cadre (1) comprend une section de cadre centrale (4) et, opposées l'une à l'autre, une première section de cadre d'extrémité (5) et une deuxième section de cadre d'extrémité (6) articulée de manière pivotante par rapport à celle-ci,
- des lattes (10, 11, 12, 13) disposées parallèlement aux petits côtés (3), dont les extrémités (9) présentent la même section transversale et sont maintenues par des supports (7, 7a, 7b, 7c, 7d) fixés au cadre (1), au moins deux lattes voisines (10, 11, 12, 13) étant respectivement maintenues par leurs extrémités (9) dans un support commun (7, 7a, 7b, 7c, 7d),
- douze lattes (10, 11, 12, 13) étant respectivement disposées sur le premier et le deuxième tronçon de cadre (5, 6) d'extrémité, dont les deux lattes (10) qui sont directement voisines du petit côté (3) d'extrémité respectif sont des lattes non élastiques et forment une zone d'extrémité (14),
- quatre lattes, qui sont directement adjacentes à la section centrale du cadre (4), sont des lattes (12) à effet de ressort réglable, qui forment une zone lombaire (15) et six lattes, qui sont disposées entre la zone d'extrémité (14) et la zone lombaire (15), forment chacune une zone d'épaule (16, 16a, 16b), les lattes (11), qui forment la zone d'épaule (16a) sur la première partie d'extrémité du cadre (5) sont maintenues par des supports élastiques (7c), les lattes qui forment la zone d'épaule (16b) sur la deuxième partie d'extrémité du cadre (6) sont maintenues par des supports non élastiques (7d), les lattes de l'une des zones d'épaule (16a, 16b) sont des lattes coudées (11) entre leurs extrémités et leur section médiane et les lattes (13) de l'autre zone d'épaule (16b, 16a) sont des lattes (13a) qui présentent au moins dans leur section médiane un trou oblong (13a) parallèle à l'extension longitudinale de la latte et centré, les quatre lattes qui forment les zones lombaires (15), sont des lattes (12) dont l'effet de ressort est réglable et qui sont maintenues sur des supports (7b) réglables en hauteur, quatre lattes qui forment la zone pelvienne (17) qui s'étend sur la partie centrale du cadre (4) étant des lattes (12) dont l'effet de ressort est réglable et qui sont maintenues sur des supports (7a) non réglables en hauteur.

7. Matelas à ressorts ensachés (100) selon la revendication 6, **caractérisé en ce que** les côtés longitudinaux (2) des sections de cadre d'extrémité (5, 6) et de la section de cadre centrale (4) du sommier sont disposés à la même distance les uns des autres.

8. Matelas à ressorts ensachés (100) selon l'une quelconque des revendications 6 à 7, **caractérisé en ce que** la partie de cadre centrale (4) et la première partie de cadre d'extrémité (5) et la deuxième partie de cadre d'extrémité (6) du sommier sont reliées de manière rigide l'une à l'autre.

9. Matelas à ressorts ensachés (100) selon l'une quelconque des revendications 6 à 8, **caractérisé en ce que** les supports (7) du sommier, qui maintiennent chacun une latte (10), optionnellement deux lattes (10), qui sont directement adjacentes aux petits côtés d'extrémité respectifs (3) du cadre (1), sont des supports (7a) non réglables en hauteur.

10. Matelas à ressorts ensachés (100) selon l'une quelconque des revendications 6 à 9, **caractérisé en ce que** chaque latte du sommier, qui est directement adjacente à chaque petit côté d'extrémité (4) du cadre (1), présente une saillie (10a) tournée vers le petit côté d'extrémité (4), qui fait saillie au-delà de la section transversale de ses extrémités (9).

11. Matelas à ressorts ensachés (100) selon l'une des revendications 6 à 10, **caractérisé en ce que** les lattes du sommier qui sont des lattes coudées (11) entre leurs extrémités et leur partie centrale forment la première zone d'épaule (16a) disposée sur la première partie de cadre (5) et les lattes (13) qui présentent dans leur partie centrale un trou oblong (13a) parallèle à l'extension longitudinale de la latte et centré forment la deuxième zone d'épaule (16b) disposée sur la deuxième partie de cadre (6).

12. Matelas à ressorts ensachés (100) selon l'une des revendications 6 à 11, **caractérisé en ce que** les lattes du sommier qui sont des lattes coudées (11) entre leurs extrémités et leur partie centrale forment la deuxième zone d'épaule (16b) disposée sur la deuxième partie de cadre (6) et les lattes (13) qui présentent dans leur partie centrale un trou oblong (13a) parallèle à l'extension longitudinale de la latte et centré forment la première zone d'épaule (16a) disposée sur la première partie de cadre (5).

13. Matelas à ressorts ensachés (100) selon l'une quelconque des revendications 6 à 12, **caractérisé en ce que** les quatre lattes du sommier formant les zones lombaires (15) sont maintenues sur des supports réglables en hauteur (7b), réglables à une hauteur à laquelle ces quatre lattes sont maintenues égales ou supérieures à la hauteur des lattes formant la zone pelvienne (17).

14. Matelas à ressorts ensachés (100) selon l'une quelconque des revendications 6 à 13, **caractérisé en ce que** les supports (7d) du sommier, qui maintiennent les lattes de la deuxième zone d'épaule (16b), ne peuvent être bloqués qu'à une hauteur égale ou inférieure à la hauteur à laquelle se trouvent les supports (7b) disposés dans la zone lombaire (15).

15. Procédé de transport d'un matelas à ressorts ensachés selon l'une quelconque des revendications 1 à 2, placé dans une enveloppe étanche à l'air, comprenant l'étape consistant à faire le vide dans l'enveloppe, à enrouler l'enveloppe avec le matelas à ressorts ensachés placé à l'intérieur et à emballer cette enveloppe enroulée dans un carton et à transporter le carton.
